# FASCICULE DE BREVET EUROPEEN

(11) **EP 0 641 989 B1**
(45) Date de publication et mention de la délivrance du brevet: **17.12.1997**
(21) Numéro de dépôt: 94401966.0
(22) Date de dépôt: 05.09.1994
(51) Int. Cl.: F42B 5/15

(54) **Munition formant chargeur pour lance-leurres**
Magazin formende Munition zum Verschiessen elektromagnetischer Düppel
Magazine forming ammunition for dispensing chaff

(30) Priorité: 06.09.1993 FR 9310555
(43) Date de publication de la demande: 08.03.1995
(73) Titulaire: ETIENNE LACROIX - TOUS ARTIFICES SA, F-31600 Muret (FR)
(72) Inventeur: Authie, Christian, F-31600 Muret (FR); Cassagne, Philippe, F-31470 Fonsorbes (FR)
(74) Mandataire: Martin, Jean-Jacques

(56) Documents cités:
- EP-A- 0 072 261
- EP-A- 0 538 105

## Description

La présente invention concerne les dispositifs pyrotechniques embarqués, en particulier pour aéronefs, et plus précisément les systèmes regroupant dans un même dispositif, dénommé "lance-cartouches" une pluralité de charges pyrotechniques pouvant être tirées successivement, par exemple pour lancer des leurres tels que des leurres infrarouges ou électromagnétiques.

Le EP-A-0 538 105 dont l'exposé est en accord avec le préambule de la revendication indépendante 1, décrit un tel type de munition, dans lequel il est prévu un panier ou casier muni d'alvéoles individuels, traversant ce casier de part en part, dans lesquels on charge la munition par insertion de cartouches ou de blocs de trois cartouches ; l'introduction des cartouches est effectuée par l'une des extrémités des alvéoles, en faisant coulisser axialement les cartouches sur toute la longueur de ces derniers, jusqu'à venir déboucher de l'autre côté du panier.

Cette munition connue présente cependant deux inconvénients qui en limitent l'intérêt.

En premier lieu, le mode de chargement impose de basculer le panier pour y introduire les diverses cartouches, puis de fixer une platine de fermeture afin de maintenir ces cartouches et fermer le fond des alvéoles pour empêcher les cartouches de retomber après redressement du panier pour transport et mise en place sur l'aéronef. Tout ceci implique une structure mécanique adaptée, des systèmes de détrompage, etc. et une manipulation assez longue et délicate pour le chargement et le rechargement de la munition.

En second lieu et surtout, le système du panier à alvéoles conduit à des caractéristiques médiocres en termes de charge utile par rapport au volume d'ensemble de la munition, ce qui est particulièrement désavantageux dans le cas d'un aéronef où la place disponible est toujours très limitée et où l'on recherche, pour un volume donné, à disposer de la charge utile la plus importante possible.

La présente invention propose une munition remédiant à ces limitations, avec un concept permettant, pour une munition de mêmes dimensions extérieures, à la fois l'emport d'une charge utile très supérieure et un chargement ou rechargement de la munition à la fois simple, rapide et sûr ; ces avantages sont obtenus essentiellement grâce à une conception en modules emboîtables et au remplacement du panier à alvéoles par un simple système de plateau-support.

La munition de l'invention est du type général correspondant au EP-A-0 538 105 précité, c'est-à-dire comprenant, d'une part, une pluralité de modules consommables réalisés chacun sous forme d'une barrette aplatie de cartouches juxtaposées comprenant chacune une charge utile de leurres, une charge pyrotechnique d'éjection et des moyens initiateurs électriques et, d'autre part, un support réutilisable recevant les barrettes, muni de moyens d'immobilisation de ces barrettes et d'une poignée de transport et de mise à poste.

De façon caractéristique de l'invention, les barrettes sont accolées les unes aux autres par leur face aplatie de manière à former un bloc homogène constituant essentiellement le corps de la munition ou une partie du corps de celle-ci, et le support comporte un plateau fixe portant les barrettes et recevant celles-ci, lors de leur insertion, à coulissement dans une direction générale parallèle au plan du plateau.

Très avantageusement, le plateau et les barrettes comportent des moyens coopérants, notamment à queue d'aronde, assurant simultanément le guidage à coulissement des barrettes lors de leur insertion et la liaison mécanique de ces barrettes au plateau.

Dans une forme de réalisation préférentielle, le support comporte en outre une cloison perpendiculaire au plan du plateau et contre laquelle les barrettes viennent en butée en fin de course d'insertion. En particulier, cette cloison peut être disposée sensiblement en position centrale par rapport à la surface du plateau, le plateau portant deux groupes de barrettes symétriquement disposées de part et d'autre de la cloison et les barrettes de chaque groupe venant en butée contre l'une des deux faces opposées respectives de la cloison.

Par ailleurs, les barrettes peuvent comporter chacune sur leur face aplatie un trou traversant de blocage, les trous respectifs du bloc de barrettes étant tous alignés, la munition comprenant alors en outre une épingle de verrouillage insérée dans la série de trous alignés du bloc pour solidariser entre elles les barrettes. Dans la forme de réalisation précitée avec cloison centrale, l'épingle peut avantageusement être une épingle double comportant deux branches chevauchant la cloison et venant chacune s'insérer dans la série de trous alignés respectifs des deux groupes de barrettes symétriquement disposés de part et d'autre de cette cloison.

Avantageusement, la face de la barrette venant en butée contre la cloison porte un pion de centrage et de blocage venant s'introduire en fin de course d'insertion dans un orifice coopérant ménagé dans la cloison, ou bien, inversement, il est ménagé dans la face de la barrette venant en butée contre la cloison un orifice dans lequel vient s'introduire en fin de course d'insertion un pion de centrage et de blocage porté par la cloison.

Selon un autre aspect de l'invention, la poignée de transport et de mise à poste peut être une poignée escamotable portée par la cloison et pourvue latéralement de saillies venant, après introduction de la munition dans le lance-cartouches et escamotage de la poignée, se placer dans l'interstice subsistant entre munition et lance-cartouches et supprimer ainsi tout jeu entre ces deux éléments, et maintenir en place la munition dans le lance-cartouches par rabattement d'un étrier de verrouillage du lance-cartouches, ces saillies empêchant en outre tout rabattement de l'étrier en position déployée de la poignée.

Par ailleurs, les moyens de guidage à coulissement des barrettes et de liaison mécanique de ces barrettes au plateau peuvent de préférence comprendre un circuit imprimé solidaire du plateau et portant des pistes électriques coopérant élastiquement avec un contact homologue relié aux moyens initiateurs électriques de chacune des cartouches de la barrette.

Les cartouches de chaque barrette et la charge utile de leurres qu'elles contiennent ont de préférence, en section droite, une forme essentiellement carrée ou rectangulaire dont la largeur correspond, à une épaisseur de paroi près, à la dimension transversale de la barrette.

On va maintenant décrire un exemple de réalisation de l'invention, en référence aux figures annexées.

Ces différentes figures représentent toutes le même exemple de réalisation de l'invention, et des références identiques se réfèrent donc, d'une vue à l'autre, aux mêmes éléments qui leur correspondent.

La figure 1 est une vue d'ensemble en perspective de la munition de l'invention, montrant ses différents éléments constitutifs.

La figure 2 illustre la manière dont la munition de la figure 1 est placée dans un lance-cartouches, dont elle constitue un chargeur amovible et rechargeable.

La figure 3 est homologue de la figure 2, avec la munition insérée et mise à poste dans le lance-cartouches, dont le boîtier a été représenté en tiretés.

La figure 4 est une vue latérale (perpendiculairement à la cloison centrale), en coupe sur le demi-plan de gauche, de la munition de l'invention.

La figure 5 est une vue de bout de cette même munition, avec deux barrettes insérées et représentées en coupe.

La figure 6 est un détail agrandi de la partie inférieure droite de la figure 5, montrant en coupe la manière dont les barrettes coopèrent mécaniquement et électriquement avec le plateau qui les supporte.

La figure 7 est une vue en coupe transversale, dans le plan de la cloison centrale, de la munition, montrant notamment la structure mécanique de la poignée et les deux positions "transport" sur le demi-plan de gauche et "vol" sur le demi-plan de droite.

La figure 1 est une vue d'ensemble de la munition selon l'invention, qui est essentiellement constituée d'une pluralité de modules ou "barrettes" en forme de parallélépipèdes aplatis, accolés les uns aux autres par leur face de plus grande dimension de manière à former un bloc homogène constituant un sous-ensemble de la munition. Dans l'exemple représenté, qui n'est cependant qu'illustratif, on a illustré chaque module sous forme d'une barrette de six cartouches juxtaposées, chacune de section rectangulaire. Ces barrettes sont groupées en deux groupes symétriques de sept barrettes chacun, soit un total de 84 cartouches (par exemple constituées de leurres infra-rouges ou électromagnétiques) réparties en 14 barrettes de six coups indépendants chacune.

Ces barrettes constituent les éléments consommables de la munition, et elles sont montées sur un support réutilisable 200 comprenant un plateau horizontal (avec les conventions de la figure) 210 et une cloison verticale 220. Les deux sous-ensembles de sept barrettes accolées sont placés symétriquement de part et d'autre de cette cloison 220, qui porte une poignée rétractable 230, liée à demeure à la munition, permettant de soulever et manipuler l'ensemble sans difficulté.

On notera néanmoins que cette configuration en deux blocs disposés symétriquement de part et d'autre d'une cloison centrale, si elle est avantageuse (notamment du point de vue de l'équilibrage lors du transport de la munition par la poignée), n'est cependant pas indispensable à la mise en oeuvre de l'invention, pour laquelle on peut prévoir un plateau support sans cloison centrale portant un unique bloc de barrettes accolées, ou plusieurs blocs juxtaposés, ou avec une cloison présentant une autre configuration, etc.

De façon caractéristique de l'invention, les barrettes, lors de leur montage sur le plateau, sont insérées à coulissement dans une direction générale parallèle au plan du plateau, c'est-à-dire suivant les flèches A des figures 1 et 4 ; on verra plus bas que des moyens particuliers permettent le maintien et le guidage des barrettes pendant leur insertion.

En fin de course, les différentes barrettes viennent en butée contre la cloison 220 et, lorsque toutes les barrettes ont été ainsi mises en place, on les assujettit au moyen d'un système de verrouillage 300 comportant une épingle métallique 310 en forme générale de U dont les deux branches parallèles 311 viennent s'insérer dans des trous de blocage 110 qui traversent de part en part chacune des barrettes et chaque bloc de barrettes, de sorte que la mise en place de l'épingle assure, d'un seul geste, l'immobilisation de l'ensemble des barrettes sur le plateau-support 210. L'épingle 310 est elle-même verrouillée au moyen d'une vis 320 (visible également figure 7) vissée dans la paroi inférieure du plateau 210 et insérée dans une boucle homologue 312 de la partie centrale 313 de l'épingle 310.

La poignée 230, servant au transport et à la mise à poste de la munition, comporte, comme on peut le voir également plus en détail figure 7, une lumière oblongue 231 coopérant avec un tourillon fixe 221 solidaire de la cloison et définissant les deux positions rétractée (comme illustré figures 1 et 3 et sur le demi-plan de droite de la figure 7) et de transport et mise à poste (comme illustré figure 2 et sur le demi-plan de gauche de la figure 7). La poignée porte en outre des saillies latérales 232 dont on expliquera plus bas le rôle, ainsi qu'un trou de blocage 233 coopérant avec une targette 223 montée élastiquement de façon rétractable dans la cloison 220 au moyen d'un ressort 224 et d'un doigt de manoeuvre 225. Cette targette évite qu'en position déployée la poignée ne retombe d'elle-même par gravité en position rétractée ; en position rétractée, le doigt de manoeuvre 225 se loge dans un orifice approprié 234.

Le rôle de cette poignée est de permettre le transport de la munition après que le plateau ait été équipé de ses barrettes consommables, et son positionnement ("mise à poste") dans un lance-cartouches 400 (voir figures 2 et 3) constitué d'un boîtier 410 recevant la munition après mise en place des barrettes de cartouches 100 et blocage par l'épingle 310. L'ensemble est alors déposé dans le boîtier 410 (flèche B de la figure 2), et la poignée rabattue en position rétractée. L'ensemble est alors fermé par rabattement (flèche C de la figure 2) d'un étrier de verrouillage 420 constitué de deux bras 421 réunis par un bloc 422 formant serrure. La figure 3 illustre l'ensemble dans cette configuration finale (position "vol", qui est la position fonctionnelle où la munition est prête à être tirée), le boîtier 410 ayant été simplement représenté en tiretés.

Quant au rôle des saillies 232, en premier lieu, celles-ci viennent caler latéralement la munition après qu'elle ait été insérée à l'intérieur du lance-cartouches 410 en venant, lors du rabattement de la poignée 230, se placer dans l'interstice subsistant entre la paroi extérieure de la munition et la paroi intérieure du boîtier 410 du lance-cartouches et supprimer ainsi tout jeu entre ces deux éléments.

En second lieu, les saillies 232 constituent une sécurité supplémentaire à la mise en place, car elles empêchent, par leur position proéminente, le rabattement complet de l'étrier tant que la poignée n'a pas été complètement rétractée.

En troisième lieu, ces saillies 232 assurent le verrouillage de la munition dans le lance-cartouches par simple rabattement de l'étrier, dont les bras 421 viennent appuyer sur la face supérieure des saillies, empêchant dès lors tout déplacement ou toute extraction de la munition.

La simple mise en place de la munition de l'invention dans le lance-cartouches assure par ailleurs la liaison avec les systèmes de commande de tir de l'aéronef grâce à une interface 240 (figure 4) comprenant, outre un téton 241 de verrouillage mécanique (visible également figure 7), des tétons de centrage 242 et un connecteur multipoints 243, ces différents organes venant s'enficher dans des organes homologues situés au fond du boîtier 410 du lance-cartouches. La munition de l'invention est ainsi conforme à une interface mécanique et électrique normalisée, ce qui lui donne un caractère universel.

On va maintenant décrire plus en détail, en référence aux figures 4 à 6, la manière dont les barrettes coopèrent avec le support pour assurer le maintien et leur guidage de ces dernières lors de leur insertion.

À cet effet, le plateau 210 comporte avantageusement (figures 5 et 6) des éléments 211 formant rails et définissant un profil du type à queue d'aronde coopérant avec un rainurage homologue 120 formé le long des faces aplaties de chacune des barrettes 100. Cet ensemble de rails assure le guidage en translation des barrettes lors de leur insertion.

Les barrettes comportent en outre, sur leur face frontale, un pion de centrage et de blocage 130 venant s'insérer dans un orifice homologue coopérant 222 ménagé dans la cloison 220 (ce système de guidage et de verrouillage n'étant bien entendu aucunement limitatif de l'invention). Très avantageusement, les orifices 222 destinés à recevoir les pions 130 sont placés en partie haute de la cloison et donc à distance de la queue d'aronde 120, 211, assurant ainsi une rigidité maximale à l'encontre des vibrations et autres sollicitations perturbatrices, dont l'amplitude sera maximale en partie haute de la cloison et des barrettes.

En outre, le plateau 210 porte des contacts électriques, du type "connecteur lyre" 212 montés sur un circuit imprimé 213 portant également l'électronique de contrôle et de commande (non représentée) servant à vérifier l'intégrité des cartouches et à déclencher de façon coordonnée leur mise à feu. L'ensemble formé par le circuit et les connecteurs lyre est avantageusement noyé dans une résine afin d'en assurer la tenue mécanique ainsi que l'étanchéité vis-à-vis de l'environnement polluant ; cette résine joue également un rôle d'amortisseur entre la munition et le lance-cartouches à l'encontre des efforts de recul produits par le tir des cartouches.

Les connecteurs lyre 212 viennent réaliser le contact avec des éléments 140, à section en forme de T, d'un circuit imprimé, ce circuit portant les composants électroniques de puissance et les contacts pour la commande des six initiateurs électriques de la barrette.

La partie pyrotechnique proprement dite de chaque cartouche 150 est en elle-même classique et ne sera pas décrite en détail. On peut simplement indiquer que, de manière en elle-même connue, chaque cartouche comporte un initiateur électrique 151, un disque de poussée 152, une charge d'éjection et d'allumage 152, un bloc pyrotechnique 154 et une charge de leurres 155, l'ensemble étant enfermé dans une frette métallique 156 et glissé dans l'étui constitué par la paroi 160 de la barrette. Par ailleurs, cette partie pyrotechnique comprend de préférence des moyens de sécurité, tels que par exemple de façon connue en soi, un tiroir de désalignement d'amorce.

On notera seulement que le système modulaire des barrettes de l'invention que l'on vient de décrire permet entre autres d'optimiser tous les volumes morts de la munition en logeant non seulement le plus grand nombre de cartouches répondant aux exigences de rayonnement recherchées pour assurer la fonction de contre-mesure, mais également de disposer de cartouches à section rectangulaire ou carrée, avec un rapport charge utile/encombrement très supérieur à celui des munitions de l'art antérieur, notamment celles qui prévoyaient d'utiliser des cartouches cylindriques.

On notera également que tous les éléments consommables sont réalisés en matériaux de faible coût (matière moulée), tandis que les éléments délicats et complexes, notamment l'interface avec le lance-cartouches ainsi que les circuits de commande, sont portés par le support réutilisable, qui peut être par exemple réalisé à partir d'un bloc d'alliage léger fraisé.

## Revendications

1. Une munition formant chargeur pour lance-cartouches, notamment pour lance-cartouches de contre-mesures pour aéronef, cette munition comprenant, d'une part, une pluralité de modules consommables réalisés chacun sous forme d'une barrette aplatie (100) de cartouches juxtaposées comprenant chacune une charge utile de leurres (155), une charge pyrotechnique d'éjection (153) et des moyens initiateurs électriques (151) et, d'autre part, un support réutilisable (200) recevant les barrettes, muni de moyens (300) d'immobilisation de ces barrettes et d'une poignée (230) de transport et de mise à poste,
caractérisée en ce que les barrettes sont accolées les unes aux autres par leur face aplatie de manière à former un bloc homogène constituant essentiellement le corps de la munition ou une partie du corps de celle-ci, et en ce que le support (200) comporte un plateau fixe (210) portant les barrettes et recevant celles-ci, lors de leur insertion, à coulissement dans une direction générale parallèle au plan du plateau.

2. La munition de la revendication 1, dans laquelle le plateau et les barrettes comportent des moyens coopérants (120, 211), notamment à queue d'aronde, assurant simultanément le guidage à coulissement des barrettes lors de leur insertion et la liaison mécanique de ces barrettes au plateau.

3. La munition de l'une des revendications 1 ou 2, dans laquelle le support (200) comporte en outre une cloison (220) perpendiculaire au plan du plateau et contre laquelle les barrettes viennent en butée en fin de course d'insertion.

4. La munition de la revendication 3, dans laquelle la cloison est disposée sensiblement en position centrale par rapport à la surface du plateau et le plateau porte deux groupes de barrettes symétriquement disposées de part et d'autre de la cloison, les barrettes de chaque groupe venant en butée contre l'une des deux faces opposées respectives de la cloison.

5. La munition de l'une des revendications 3 et 4, dans laquelle les barrettes comportent chacune sur leur face aplatie un trou traversant de blocage (110), les trous respectifs du bloc de barrettes étant tous alignés, et la munition comprend en outre une épingle de verrouillage (310) insérée dans la série de trous alignés du bloc pour solidariser entre elles les barrettes.

6. La munition des revendications 4 et 5 prises en combinaison, dans laquelle l'épingle (310) est une épingle double comportant deux branches (311) chevauchant la cloison et venant chacune s'insérer dans la série de trous alignés respectifs (110) des deux groupes de barrettes symétriquement disposés de part et d'autre de cette cloison.

7. La munition de l'une des revendications 3 à 6, dans laquelle la face de la barrette venant en butée contre la cloison porte un pion (130) de centrage et de blocage venant s'introduire en fin de course d'insertion dans un orifice coopérant (222) ménagé dans la cloison ou bien, inversement, il est ménagé dans la face de la barrette venant en butée contre la cloison un orifice dans lequel vient s'introduire en fin de course d'insertion un pion de centrage et de blocage porté par la cloison.

8. La munition de l'une des revendications 3 à 7, dans laquelle la poignée de transport et de mise à poste (230) est une poignée escamotable portée par la cloison (220), et cette poignée est pourvue latéralement de saillies (232) venant, après introduction de la munition dans le lance-cartouches et escamotage de la poignée, se placer dans l'interstice subsistant entre munition et lance-cartouches (400) et supprimer ainsi tout jeu entre ces deux éléments, et maintenir en place la munition dans le lance-cartouches par rabattement d'un étrier de verrouillage du lance-cartouches, ces saillies empêchant en outre tout rabattement de l'étrier en position déployée de la poignée.

9. La munition de l'une des revendications 2 à 8, dans laquelle les moyens de guidage à coulissement des barrettes et de liaison mécanique de ces barrettes au plateau comprennent un circuit imprimé (213) solidaire du plateau et portant des pistes électriques coopérant élastiquement avec un contact homologue (140) relié aux moyens initiateurs (151) électriques de chacune des cartouches de la barrette.

10. La munition de l'une des revendications 1 à 9, dans laquelle les cartouches de chaque barrette et la charge utile de leurres qu'elles contiennent ont en section droite une forme essentiellement carrée ou rectangulaire dont la largeur correspond, à une épaisseur de paroi près, à la dimension transversale de la barrette.

## Patentansprüche

1. Munition, welche ein Magazin für Kartuschenwerfer, insbesondere für Abwehrkartuschenwerfer für Luftfahrzeuge, bildet, wobei diese Munition einerseits mehrere verbrauchbare Module, die jeweils in Form einer abgeflachten Stange (100) von nebeneinander angeordneten Kartuschen ausgebildet sind, die jeweils eine wirksame Täuschladung (155), eine pyrotechnische Treibladung (153) und eine elektrische Zündeinrichtung (151) aufweisen, und andererseits einen wiederverwendbaren Träger (200) aufweist, welcher die Stangen aufnimmt und mit einer Einrichtung (300) zum Fixieren dieser Stangen und einem Griff (230) zum Transport und zum Plazieren versehen ist,
dadurch gekennzeichnet, daß die Stangen nebeneinander an ihren abgeflachten Seiten angrenzend derart angeordnet sind, daß sie einen homogenen Block bilden, der im wesentlichen den Körper der Munition oder einen Teil des Körpers derselben bildet, und daß der Träger (200) eine feste Platte (210) aufweist, welche die Stangen trägt und diese beim Einführen gleitend in einer Richtung allgemein parallel zu der Ebene der Platte aufnimmt.

2. Munition nach Anspruch 1, bei welcher die Platte und die Stangen zusammenwirkende Mittel (120, 211), insbesondere mit einer Schwalbenschwanzausbildung, aufweisen, welche gleichzeitig die gleitende Führung der Stangen bei ihrer Einführung und die mechanische Verbindung dieser Stangen mit der Platte gewährleisten.

3. Munition nach einem der Ansprüche 1 oder 2, bei welcher der Träger (200) weiterhin eine Trennwand (220) senkrecht zu der Ebene der Platte aufweist, gegen welche die Stangen am Ende des Einführungsweges anschlagen.

4. Munition nach Anspruch 3, bei welcher die Trennwand im wesentlichen an einer Zentralposition bezüglich der Oberfläche der Platte angeordnet ist und die Platte zwei Gruppen von Stangen trägt, welche symmetrisch zu beiden Seiten der Trennwand angeordnet sind, wobei die Stangen jeder Gruppe in Anschlag mit einer der zwei einander gegenüberliegenden Seiten der Trennwand in Anschlag kommen.

5. Munition nach einem der Ansprüche 3 und 4, bei welcher die Stangen jeweils an ihrer abgeflachten Seite eine durchgängige Verriegelungsbohrung (110) aufweisen, wobei die jeweiligen Bohrungen des Blocks von Stangen alle miteinander ausgerichtet sind, und die Munition weiterhin einen Verriegelungsstift (310) aufweist, welcher in die Reihe von miteinander ausgerichteten Bohrungen des Blocks eingeführt ist, um die Stangen untereinander zusammenzuhalten.

6. Munition nach einer Kombination der Ansprüche 4 und 5, bei welcher der Stift (310) ein Doppelstift ist, welcher zwei Schenkel (311) aufweist, welche die Trennwand übergreifen und jeweils in die entsprechende Reihe von miteinander ausgerichteten Bohrungen (110) der zwei Gruppen von Stangen eingeführt sind, die symmetrisch zu beiden Seiten dieser Trennwand angeordnet sind.

7. Munition nach einem der Anspüche 3 bis 6, bei welcher diejenige Seite der Stange, welche in Anschlag mit der Trennwand kommt, einen Zentrier- und Blockieransatz (130) aufweist, welcher am Ende des Einführungsweges mit einer mit ihm zusammenwirkenden Öffnung (222) in Eingriff kommt, welche in der Trennwand ausgespart ist, oder bei welcher umgekehrt in der Seite der Stange, welche in Anschlag mit der Trennwand kommt, eine Öffnung ausgespart ist, mit welcher am Ende des Einführungsweges ein Zentrier- und Blockieransatz in Eingriff kommt, welcher von der Trennwand getragen wird.

8. Munition nach einem der Ansprüche 3 bis 7, bei welcher der Griff zum Transportieren und Plazieren (230) ein versenkbarer Griff ist, welcher von der Trennwand (220) getragen wird, und dieser Griff seitlich mit Vorsprüngen (232) versehen ist, welche nach Einsetzen der Munition in den Kartuschenwerfer und Versenken des Griffes in dem Zwischenraum zu liegen kommen, welcher zwischen der Munition und dem Kartuschenwerfer (400) verbleibt, und so jedes Spiel zwischen diesen zwei Elementen verhindern und die Munition in dem Kartuschenwerfer durch Umlegen eines Verriegelungsbügels des Kartuschenwerfers fixieren, wobei diese Vorsprünge außerdem jedes Umlegen des Bügels in der ausgefahrenen Position des Griffs verhindern.

9. Munition nach einem der Ansprüche 2 bis 8, bei welcher die Einrichtung zur gleitenden Führung der Stangen und zur mechanischen Verbindung dieser Stangen mit der Platte eine gedruckte Schaltung (213) aufweist, welche einstückig mit der Platte ausgebildet ist und elektrische Bahnen trägt, welche elastisch mit einem homologen Kontakt (140) jeder der Kartuschen der Stange zusammenwirken, der mit der elektrischen Zündeinrichtung (151) verbunden ist.

10. Munition nach einem der Ansprüche 1 bis 9, bei welcher die Kartuschen jeder Stange und die wirksame Täuschladung, die sie enthalten, im Querschnitt eine im wesentlichen quadratische oder rechteckige Form aufweisen, deren Breite, bis auf eine Wanddicke, der Abmessung der Stange in Querrichtung entspricht.

## Claims

1. A munition forming a cartridge-launcher loader, in particular for countermeasure cartridge-loaders for aircraft, this munition comprising, on the one hand, a plurality of consumable modules each in the form of a flat strip (100) of juxtaposed cartridges each comprising a payload of chaff (155), an ejector pyrotechnic charge (153) and electrical initiator means (151) and, on the other hand, a reusable support (200) receiving the strips having means (300) for immobilising the strips and a handle (230) for transporting and installing it,
characterised in that the strips are juxtaposed at their flat surface to form a homogeneous block essentially constituting the body of the munition or a part of the body thereof and in that the support (200) includes a fixed plate (210) carrying the strips and receiving the latter, when they are inserted, by virtue of them sliding in a general direction parallel to the plane of the plate.

2. The munition according to claim 1 wherein the plate and the strips comprise cooperating means (120, 211), for example of the dovetail slot type, for simultaneously guiding sliding of the strips as they are inserted and mechanically coupling the strips to the plate.

3. The munition according to claim 1 or claim 2 wherein the support (200) further includes a wall (220) perpendicular to the plane of the plate against which the strips abut at the end of insertion.

4. The munition according to claim 3 wherein the wall is substantially centrally located relative to the surface of the plate and the plate carries two groups of strips symmetrically disposed on respective sides of the wall, the strips of each group abutting against a respective one of the two opposite sides of the wall.

5. The munition according to claim 3 or claim 4 wherein the strips each include on their flat side a locking through-hole (110), the respective holes of the block of strips being all aligned, and the munition further comprises a locking pin (310) inserted into the series of aligned holes of the block to fasten the strips together.

6. The munition according to claim 4 in combination with claim 5 wherein the pin (310) is a double pin with two branches (311) straddling the wall and each inserted into the respective series of aligned holes (110) in two groups of strips symmetrically disposed on opposite sides of the wall.

7. The munition according to any one of claims 3 to 6 wherein the side of the strip abutted against the wall carries a centering and locking pin (130) which is inserted at the end of insertion into a cooperating hole (222) in the wall; alternatively, a hole is provided in the side of the strip abutting against the wall, into which hole a centering and locking pin carried by the wall is inserted at the end of insertion.

8. The munition according to any one of claims 3 to 7 wherein the transport and installation handle (230) is a retractable handle carried by the wall (220) and this handle is provided with lateral projections (232) which, after insertion of the munition into the cartridge-launcher and retraction of the handle, locates in the gap between the munition and the cartridge-launcher (400), so eliminating any clearance between these two members, and holds the munition in place in the cartridge-launcher after folding down a locking stirrup of the cartridge-launcher, these projections further preventing folding down of the stirrup when the handle is deployed.

9. The munition according to any one of claims 2 to 8 wherein the means for guiding sliding of the strips and mechanically coupling the strips to the plate comprise a printed circuit (213) fastened to the plate and carrying electrical tracks cooperating elastically with a homologous contact (140) connected to electrical initiator means (151) of each cartridge in the strip.

10. The munition according to any one of claims 1 to 9 wherein the cartridges in each strip and the payload of chaff they contain are essentially square or rectangular in cross-section with the width equal to the transverse dimension of the strip, less the wall thickness.
